# EUROPÄISCHE PATENTSCHRIFT

(11) **EP 0 770 000 B1**
(45) Veröffentlichungstag und Bekanntmachung des Hinweises auf die Patenterteilung: **08.04.1998**
(21) Anmeldenummer: 95906337.1
(22) Anmeldetag: 16.01.1995
(51) Int. Cl.: B30B 15/02, B30B 11/08

(54) **VORRICHTUNG ZUR FIXIERUNG VON FACON-MATRIZEN**
DEVICE FOR POSITIONING FACON MOLDS
DISPOSITIF PERMETTANT DE FIXER DES MATRICES DE TYPE FACON

(30) Priorität: 15.01.1994 DE 4401359
(43) Veröffentlichungstag der Anmeldung: 02.05.1997
(73) Patentinhaber: KORSCH PRESSEN GmbH, D-13509 Berlin (DE)
(72) Erfinder: KORSCH, Wolfgang, D-13465 Berlin (DE); SOMMERFELD, Peter, D-13469 Berlin (DE)
(74) Vertreter: Lüke, Dierck-Wilm, Dipl.-Ing.
(86) Internationale Anmeldenummer: EP9500148
(87) Internationale Veröffentlichungsnummer: WO9519254

(56) Entgegenhaltungen:
- DE-A- 1 454 820
- DE-A- 3 003 238
- DE-C- 806 035
- GB-A- 1 212 033
- US-A- 2 989 781
- US-A- 3 318 265

## Beschreibung

Die Erfindung bezieht sich auf eine Vorrichtung nach dem Obebegriff vom Anspruch 1

Moderne Tablettiermaschinen sind geeignet, Tabletten verschiedener Arten und Formen zu verpressen. Bei kreissymmetrischen Tabletten ist die Justierung der einzelnen Matrizen zu den Ober- und Unterstempeln nicht erforderlich. Wenn eine kreissymmetrische Tablette auf beiden Seiten beschriftet werden oder beidseitig Sollbruch-Kerben aufweisen soll, so ist die Justierung von Ober- und Unterstempeln zueinander wichtig. Dies erfolgt bisher mittels mit Nuten versehener Führungsbuchsen für die Ober- und Unterstempel. Die Justierung der Matrize mit kreissymmetrischer Bohrung zu den Stempeln ist nicht notwendig.

Wenn die Tablettenform nicht kreissymmetrisch ausgeführt ist, werden sogenannte Facon-Matrizen benötigt und die alleinige Justierung von Ober- und Unterstempeln zueinander ist nicht ausreichend. Facon-Matrizen sind am Außenumfang kreiszylindrische Matrizen, deren Formmulde nicht rotationssymmetrisch sondern asymmetrisch zur Matrizenachse ausgerichtet ist. Um asymmetrische Tabletten in Formmulden herstellen zu können, müssen die Ober- und Unterstempel zueinander und zur Formmulde der Facon-Matrize justiert sein.

Bei den herkömmlichen Vorrichtungen zur Fixierung von Facon-Matrizen wird zunächst ein oberes Kurvensegment im Kurvenablauf für die Oberstempel demontiert. Danach wird der Oberstempel durch die obere Führungsbuchse des Rotors der Tablettiermaschine geführt. Anschliessend wird die Facon-Matrize mittels des Oberstempels in die Matrizenbohrung des Matrizentisches gedrückt. Der Oberstempel und die Facon-Matrize sind somit zueinander justiert. Während der Oberstempel die Facon-Matrize festhält, wird diese mittels der zugehörigen Matrizenhalter befestigt. Danach wird der Oberstempel zur Kontrolle wieder hoch- und heruntergefahren, wobei die Matrizenwand der Facon-Matrize nicht berührt werden sollte. Dabei wird kontrolliert, ob der Oberstempel und die Facon-Matrize noch richtig zueinander justiert sind. So kann sich die Facon-Matrize während der Befestigung mit den Matrizenhaltern tangential verschieben. In diesem Falle muß der gesamte Fixierungsvorgang wiederholt werden. Ähnliches gilt, wenn der Oberstempel zur Kontrolle während des erneuten Herunterfahrens des Oberstempels die Facon-Matrize berührt. Die Fixierung der Facon-Matrizen zu den Oberstempeln ist gleichbedeutend mit der Fixierung der Facon-Matrizen zu den Unterstempeln, da diese - bedingt durch die jeweiligen Führungsbuchsen und deren Nuten - zu den Oberstempeln ausgerichtet sind. Diese mühevolle und zeitaufwendige Fixierung der Facon-Matrizen zu den Oberstempeln ist gleichbedeutend mit Maschinenstillstandszeiten. Da jedoch moderne Tablettiermaschinen einen hohen Investitionswert haben, müssen kurze Stillstandszeiten erreicht werden.

Der Erfindung liegt daher die Aufgabe zugrunde, eine Vorrichtung zu schaffen, mit der die Facon-Matrizen zu den Oberstempeln in einfacher Weise fixierbar sind.

Die Lösung dieser Aufgabe ergibt sich aus den kennzeichnenden Merkmalen des Patentanspruches 1. Durch die Verwendung von Facon-Matrizen mit der Formmulde zugeordneten Zentrierflächen können diese mit einem Zentrierstück zu den Oberstempeln der Tablettiermaschine in einfacher Weise fixiert werden, wodurch sich die Maschinenstillstandszeiten beim Auswechseln der Facon-Matrizen stark verkürzen. Dabei sind die Zentrierstücke lösbar bzw. bewegbar, insbesondere axial oder vertikal verschiebbar gelagert, so daß auch runde Standardmatrizen anstelle der Facon-Matrizen verwendbar sind. Weitere vorteilhafte Ausgestaltungen der Erfindung ergeben sich aus den Unteransprüchen.

Die Erfindung ist nachfolgend anhand von mehreren in den Zeichnungen dargestellten Ausführungsformen näher beschrieben. Es zeigen:
- Fig. 1: einen vertikalen Teilschnitt durch eine Rundlauf-Tablettiermaschine mit der ersten Ausführungsform der Matrizenfixierung,
- Fig. 2: eine Teildraufsicht auf den Matrizentisch gemäß Fig.1, teilweise im Schnitt,
- Fig. 3: einen Schnitt durch eine Facon-Matrize,
- Fig. 4: eine Draufsicht auf die Facon-Matrize,
- Fig. 5: einen vertikalen Schnitt durch die Matrizenfixierung in der zweiten Ausführungsform,
- Fig. 6: eine Draufsicht auf Fig.5,
- Fig. 7: einen vertikalen Schnitt durch die Matrizenfixierung in der dritten Ausführungsform,
- Fig. 8: eine Draufsicht auf Fig.7,
- Fig. 9: einen vertikalen Schnitt durch die Matrizenfixierung in der vierten Ausführungsform und
- Fig.10: eine Draufsicht auf Fig.9.

Die Rundlauf-Tablettiermaschine 1 umfaßt einen mit einem Rotor 21 verbundenen Matrizentisch 4, der von einer um eine vertikale Rotorachse 14 rotierenden Antriebswelle 13 angetrieben wird und aus Rotoroberteil 15 und Rotorunterteil 16 gebildet ist, in denen Oberstempel 2 bzw. Unterstempel 3 geführt sind. Diese sind in Führungsbuchsen 26, 27 geführt und in diesen mit in Nuten eingreifenden Paßfedern 25 justiert. Die Führungsbuchsen 26,27 sind je mit einem Paßstück 23 mit zugehöriger Schraube 24 am Rotoroberteil 15 bzw. -unterteil 16 drehfest befestigt.

Auf dem Teilkreis 17 des Matrizentisches 4 ist eine Vielzahl von am Außenumfang kreiszylindrisch gestalteten Facon-Matrizen 10 in Aufnahmebohrungen 6 gleichmäßig verteilt angeordnet, die mit einem im Durchmesser verkleinertrn unteren Ringbund 12 versehen sind, auf den die Facon-Matrize 10 aufgesetzt ist. Wenn im Betrieb der Rundlauf-Tablettiermaschine der Matrizentisch 4 rotiert, gelangen die Facon-Matrizen 10 mit ihren zugehörigen Ober- und Unterstempeln 2,3 nacheinander an eine Preßstation, in der das vor einem Preßvorgang mittels Füllschuhen in die leeren Facon-Matrizen 10 eingefüllte Füllmaterial mit Hilfe von Druckrollen zu fertigen Tabletten verpreßt wird. Die Preßstation, die Füllschuhe und die Druckrollen sind nicht dargestellt.

Facon-Matrizen sind am Außenumfang kreiszylindrische Matrizen, deren Formmulde nicht rotationssymmetrisch sondern asymmetrisch zur Matrizenachse ausgerichtet ist. Zur Befestigung der Facon-Matrizen 10 im Matrizentisch 4 sind in Fig.2 dargestellte, als Matrizenschrauben 5 ausgebildete Matrizenhalter 7 vorgesehen, die in Richtung der Achsen 31 zwischen je zwei Facon-Matrizen 10 radial von außen geführt sind und in Ringnuten 11 der Facon-Matrizen 10 eingreifen.

Jede Facon-Matrize 10 besteht gemäß Fig. 3 und 4 aus einem runden metallischen Matrizenkörper 18 und einer Formmulde 19, welche die Facon-Form zum Verpressen der Tabletten bildet. Die Formmulde 19 hat die Form einer Oblongtablette, kann aber auch jede andere Negativform einer unsymmetrischen Tablette aufweisen. Die Facon-Matrize 10 weist etwa mittig auf dem Außenumfang die Ringnut 11 auf und besitzt ferner an den unteren und/oder oberen Randbereichen eine oder mehrere Zentrierflächen 8 zum Eingriff eines Zentrierstücks 28, das seitlich von unten in den Matrizentisch 4 eingeführt und mit dem die Facon-Matrizen 10 in der Matrizenbohrung 6 im Matrizentisch 4 fixiert ist. Die Zentrierfläche 8 ist z.B. als Radialnut am Boden der Facon-Matrize 10 ausgebildet, in welche das Zentrierstück 28 eingreift. Zur genauen Positionierung des Zentrierstückes 28 dienen eine Spannschraube 29 und ein Führungsstift 30. Nach der Fixierung der Facon-Matrizen 10 mittels der Zentrierstücke 28 werden die Facon-Matrizen 10 mittels der Matrizenschrauben 5 befestigt. Dazu werden die mit konischen Köpfen versehenen Matrizenschrauben 5 radial von außen zwischen je zwei Facon-Matrizen 10 geführt. Die konischen Köpfe der Matrizenschrauben 5 dringen in die Ringnuten 11 der Facon-Matrizen 10 und befestigen somit die Facon-Matrizen 10 im Matrizentisch 4.

Das zur Fixierung der Facon-Matrize 10 dienende Zentrierstück 28 ist gehärtet, von unten in die radiale Führungsnut 22 des Matrizentisches 4 eingesetzt und mit einer Spannschraube 29 und einem Führungsstift 30 genau positioniert. Die der Facon-Matrize 10 zugeordnete Führungsnut 22 und das Zentrierstück 28 sind an den zugewandten Stirnseiten mit feinstbearbeiteten genauen Zentrierflächen versehen. Die Kanten der Zentrierstücke 28 und der Facon-Matrizen 10 sind unter etwa 15 ° angeschrägt, um das Einsetzen der Facon-Matrize 10 mit der Zentrierfläche 8 auf die Zentrierfläche 9 des Zentrierstücks 28 zu erleichtern. Durch die Justierung der Facon-Matrize 10 mittels der Zentrierflächen 8, 9 zum Zentrierstück 28 befindet sich die Facon-Matrize 10 auch in einem justierten Zustand zum Oberstempel 2. Die Einführungskanten der Führungsnut 22 für das Zentrierstück 28 sind unter etwa 45° angeschrägt, um das Einsetzen des Zentrierstücks 28 in die Führungsnut 22 zu erleichtern. Durch den konischen Matrizenstift 20 der Matrizenschraube 5 liegt die Facon-Matrize 10 unter Druck auf dem unteren Ringbund 12 der Matrizenbohrung 6 des Matrizentisches 4 auf.

Nach der Fixierung der Facon-Matrizen 10 mittels der Zentrierflächen 8, 9 durch die Zentrierstücke 28 in den Führungsnuten 22 sowie nach der Befestigung der Facon-Matrizen 10 mit den Matrizenschrauben 5 im Matrizentisch 4 erfolgt der Einbau der Ober- bzw. Unterstempel 2,3 in die Führungsbuchsen 26,27.

Die erforderlichen Zentrierflächen 8 an der Unterseite der Facon-Matrize 10 können durch einfache Nacharbeit von vorhandenen Facon-Matrizen 10 erzielt werden. Die Facon-Matrize 10 kann mit mehreren Zentrierflächen 8 ausgeführt werden. Somit kann die Facon-Matrize 10 nach längerem Einsatz ausgebaut, um 180° gedreht und wieder eingebaut werden. Dadurch werden ein gleichmäßiger Verschleiß und damit eine längere Lebensdauer der Facon-Matrize 10 gewährleistet. Ebenso kann die Facon-Matrize 10 mit vier Zentrierflächen 8 auf der Ober- und Unterseite ausgeführt werden. Die beiden zusätzlichen Zentrierflächen 8 auf der Oberseite ermöglichen neben der Drehung um 180° auch eine Wendung der Facon-Matrize 10 mit anschließender Drehmöglichkeit. Bei Verwendung von Facon-Matrizen 10 mit vier Zentrierflächen 8 wird der Verschleiß noch gleichmäßiger auf die gesamte Facon-Matrize 10 verteilt. Es kann mit einer viermal längeren Lebensdauer gegenüber einer Facon-Matrize 10 mit nur einer Zentrierfläche 8 gerechnet werden. Die oben auf der Oberfläche des Matrizentisches 4 angeordneten Zentrierflächen 8 können mit Silikon verschlossen werden, um ein Eindringen von Pulver zu verhindern.

Neben der oben beschriebenen Fixierung der Facon-Matrizen 10 mittels der Zentrierstücke 28 mit zugehörigen Spannschrauben 29 und Führungsstiften 30 kann die Fixierung der Facon-Matrize 10 auch mittels Kegel- oder Zylinderstiften ausgeführt werden.

Bei der bisher beschriebenen ersten Ausführungsform gemäß den Fig. 1 bis 4 ist es nur möglich, kreisrunde Standardmatrizen ohne Zentrierflächen 8 einzusetzen, wenn die Zentrierstücke 28 ausgebaut werden. Um universell sowohl runde Standardmatrizen für runde Tabletten-Preßlinge, für die keine Matrizenfixierung notwendig ist, als auch Facon-Matrizen 10 verwenden zu können, sind die zweite bis vierte Ausführungsform der Matrizenfixierung gemäß den Fig. 5 bis 10 vorgesehen.

Bei der zweiten Ausführungsform der Matrizenfixierung gemäß den Fig. 5 und 6 ist der plattenförmige Matrizentisch 4 mit den Facon-Matrizen 10, den zugehörigen Justierflächen 8 und dem Zentrierstück 28 mit der Zentrierfläche 9 dargestellt, das in der Radialnut 22 auf der Unterseite des Matrizentisches 4 geführt ist. Das zur Fixierung der Facon-Matrize 10 dienende Zentrierstück 28 ist mit einem in Richtung der Radialnut 22 verlaufenden Langloch 32 versehen, durch das hindurch die in den Matrizentisch 4 einschraubbare Spannschraube 29 ragt, mittels welcher die Klemmung des Zentrierstückes 28 am Matrizentisch 4 erfolgt. In der Darstellung gemäß den Fig. 5 und 6 ist das Zentrierstück 28 radial gegen die Facon-Matrize 10 verschoben, so daß das Zentrierstück 28 in die Aufnahmebohrung 6 der Facon-Matrize 10 im Matrizentisch 4 hineinragt. Somit kann die Facon-Matrize 10 nur eingesetzt werden, wenn die Zentrierfläche 8 mit der Kontur der Zentrierfläche 9 auf der Vorderseite des Zentrierstückes 28 übereinstimmt. Sofern kreisrunde Standardmatrizen eingesetzt werden sollen, die keine Zentrierflächen 8 aufweisen, wird das Zentrierstück 28 nach Lösen der Spannschraube 29 radial auswärts verschoben, d.h. in der Zeichnung gemäß Fig. 5 nach rechts.

Bei der in den Fig. 7 und 8 dargestellten dritten Ausführungsform der Matrizenfixierung befindet sich am Matrizentisch 4 im umlaufenden Ringbund 12 der Aufnahmebohrung 6 für die Facon-Matrize 10 von der Unterseite her in einer Bohrung 33 ein Zentrierstift als Zentrierstück 34, das mittels einer sich am Boden der Bohrung 33 abstützenden Schraubenfeder 35 in der in Fig. 7 dargestellten herausragenden Position gehalten wird. Die Unterseite der Facon-Matrize 10 ist dabei mit einer als Zentrierbohrung ausgebildeten Zentrierfläche 36 versehen, in welche das freie Ende 37 des Zentrierstiftes 34 hineinragt. Bei der Montage der Facon-Matrize 10 rastet das freie Ende 37 des Zentrierstiftes 34 in die Zentrierbohrung 36 auf der Unterseite der Facon-Matrize 10 ein. Dadurch ist diese mit ihrer Formmulde 19 in der Aufnahmebohrung 6 fixiert. Die Facon-Matrize 10 wird dann durch die Matrizenschraube 5 in der Achse 31 festgelegt, wie es voranstehend zum ersten Ausführungsbeispiel beschrieben worden ist. Sofern runde Standardmatrizen eingesetzt werden,die ohne Paßbohrung 36 ausgebildet sind, drückt bei der Montage die in Richtung des Zentrierstiftes 34 gerichtete Stirnfläche der Facon-Matrize 10 den Zentrierstift 34 nach unten,wobei die elastische Ausweichbewegung durch die Schraubenfeder 35 gewährleistet wird.

Bei der in den Fig. 9 und 10 dargestellten vierten Ausführungsform der Matrizenfixierung befindet sich auf der Unterseite des Matrizentisches 4 je Facon-Matrize 10 jeweils ein als Zentrierscheibe ausgebildetes Zentrierstück 38, das um seine jeweilige Achse 39 drehbar im Matrizentisch 4 gelagert ist.Die Facon-Matrize 10 umfaßt eine Zentrierfläche 8. Die Zentrierscheibe 38 umfaßt eine an diese angepaßte Zentrierfläche 40. Sofern die Zentrierscheibe 38 manuell mittels eines in eine Sechskantöffnung 41 eingreifenden Inbusschlüssels in die Fixierposition gedreht wird, ragt die Zentrierscheibe 38 mit der Zentrierfläche 40 in die Aufnahmebohrung 6 für die Facon-Matrize 10. Eine Montage der Facon-Matrize 10 ist nur möglich, wenn die Zentrierfläche 40 der Zentrierscheibe 38 mit der Zentrierfläche 8 der Facon-Matrize 10 in Deckung ist, wie es in den Fig. 9 und 10 dargestellt ist. Zum Einsetzen runder Standardmatrizen umfaßt die Zentrierscheibe 38 eine weitere, kreisbogenförmige Zentrierfläche 42. Wenn kreisrunde Standardmatrizen in den Matrizentisch 4 eingesetzt werden, müssen die Zentrierscheiben 38 vorher durch Drehung im Uhrzeigersinn in die Position gebracht werden, in der die kreisbogenförmige Zentrierfläche 42 mit der Aufnahmebohrung 6 für die Matrizen im Matrizentisch 4 fluchtet, so daß eine runde Standardmatrize eingesetzt werden kann. Die Zentrierscheiben 38 sind mit einem Inbusschlüssel einzeln manuell verstellbar.

Es ist auch eine zentrale mechanische Verstellung möglich. Hierzu sind die Zentrierscheiben 38 über einen entsprechenden Winkelbereich mit Außenverzahnungen 43 versehen, die in einen Zahnkranz 44 eingreifen, dessen Außenumfang ebenfalls mit einer Außenverzahnung 45 versehen ist. Wird der Zahnkranz 44 über einen entsprechenden, nicht näher dargestellten Antrieb manuell oder automatisch nach links oder rechts gedreht, werden sämtliche Zentrierscheiben 38 aller Matrizen 10 wahlweise in die gewünschten Positionen gedreht, in der entweder die Zentrierflächen 40 in die Aufnahmebohrung 6 für die Facon-Matrizen 10 ragen oder die kreisbogenförmigen Zentrierflächen 42 bündig mit der kreiszylindrischen Aufnahmebohrung 6 zur Aufnahme runder Standardmatrizen ausgerichtet sind.

### BEZUGSZEICHENLISTE

- 1: Rundlauf-Tablettiermaschine
- 2: Oberstempel
- 3: Unterstempel
- 4: Matrizentisch
- 5: Matrizenschraube
- 6: Aufnahmebohrung
- 7: Matrizenhalter
- 8: Zentrierfläche
- 9: Zentrierfläche
- 10: Facon-Matrize
- 11: Ringnut
- 12: Ringbund
- 13: Antriebswelle
- 14: Rotorachse
- 15: Rotoroberteil
- 16: Rotorunterteil
- 17: Teilkreis
- 18: Matrizenkörper
- 19: Formmulde
- 20: Matrizenstift
- 21: Rotor
- 22: Führungsnut
- 23: Paßstück
- 24: Schraube
- 25: Paßfeder
- 26: Führungsbuchse
- 27: Führungsbuchse
- 28: Zentrierstück
- 29: Spannschraube
- 30: Führungsstift
- 31: Achse
- 32: Langloch
- 33: Bohrung
- 34: Zentrierstück/-stift
- 35: Schraubenfeder
- 36: Zentrierfläche/-bohrung
- 37: freies Ende
- 38: Zentrierstück/-scheibe
- 39: Achse
- 40: Zentrierfläche
- 41: Sechskantöffnung
- 42: Zentrierfläche
- 43: Außenverzahnung
- 44: Zahnkranz
- 45: Außenverzahnung

## Patentansprüche

1. Vorrichtung zur Fixierung von mit nicht-rotationssymmetrischen Formmulden (19) versehenen, am Außenumfang kreiszylindrisch gestalteten, mittels in Ringnuten eingreifender Matrizenhalter (7) befestigter Facon-Matrizen (10) im Matrizentisch (4) einer Tablettiermaschine, insbesondere Rundlauf-Tablettiermaschine,
**dadurch gekennzeichnet,**
daß jede Facon-Matrize (10) mindestens eine der nicht-rotationssymmetrischen Formmulde (19) zugeordnete Zentrierfläche (8:36) aufweist und
daß am Matrizentisch (4) für jede Facon-Matrize (10) ein in die Zentrierfläche (8:36:40) eingreifendes Zentrierstück (28;34;38) lösbar bzw. bewegbar angeordnet ist.

2. Vorrichtung nach Anspruch 1,dadurch gekennzeichnet, daß das Zentrierstück (28) zur genauen Positionierung im Matrizentisch (4) mit Spannschraube (29) und Führungsstift (30) lösbar festlegbar ist. (Fig.3)

3. Vorrichtung nach Anspruch 1 oder 2, dadurch gekennzeichnet, daß zur Fixierung des Zentrierstücks (28) ein Kegelstift vorgesehen ist.

4. Vorrichtung nach Anspruch 1 oder 2, dadurch gekennzeichnet, daß zur Fixierung des Zentrierstücks (28) ein Zylinderstift vorgesehen ist.

5. Vorrichtung nach Anspruch 1, dadurch gekennzeichnet, daß das Zentrierstück (28) in einer auf der Unterseite des Matrizentisches (4) angeordneten Führungsnut (22) axial verschiebbar angeordnet ist.

6. Vorrichtung nach Anspruch 5, dadurch gekennzeichnet, daß das Zentrierstück (28) mit einem Langloch (32) versehen ist, das von einer Spannschraub (29) durchgriffen ist. (Fig. 5, 6)

7. Vorrichtung nach Anspruch 1, dadurch gekennzeichnet, daß das Zentrierstück (34) als in eine Bohrung (33) des Ringbundes (12) in der Unterseite des Matrizentisches (4) eingesetzter federbelasteter Führungsstift ausgebildet ist, der in eine als Zentrierbohrung ausgebildete Zentrierfläche (36) auf der Unterseite der Facon-Matrize (10) federnd eingreift.(Fig.7, 8)

8. Vorrichtung nach Anspruch 1, dadurch gekennzeichnet, daß das Zentrierstück (38) als auf der Unterseite des Matrizentisches (4) drehbar gelagerte Zentrierscheibe ausgebildet ist, die mit einer ersten Zentrierfläche (40) am Umfang zum Eingriff in die Zentrierfläche (8) der Facon-Matrize (10) und mit einer zweiten, kreisbogenförmigen Zentrierfläche (42) versehen ist, die nach einem Verdrehen der Zentrierscheibe (38) mit der kreiszylindrischen Aufnahmebohrung (6) für die Facon-Matrizen (10) fluchtet.

9. Vorrichtung nach Anspruch 6, dadurch gekennzeichnet, daß die Zentrierscheibe (38) auf einem Teil ihres Umfanges mit einer Außenverzahnung (43) versehen ist, die zum Verdrehen der Zentrierscheibe (38) in die Außenverzahnung (45) eines drehbaren Zahnkranzes (44) eingreift.

## Claims

1. A device for positioning façon moulds (10) provided with non-axially symmetrical mould depressions (19), adapted in circular shape at the periphery, and attached by means of mould holders (7) engaging in annular grooves in the mould table (4) of a preforming press, in particular a circulating preforming press, **characterised in that** each façon mould (10) comprises at least one centring face (8; 36) associated to the non-axially symmetrical mould depression (19), and that at mould table (4) for each façon mould (10), a centring piece (28; 34; 38) engaging in centring face (8; 36; 40) is detachably or movably disposed.

2. A device according to claim 1, **characterised in that** centring piece (28) can be detachably attached by a tensioning bolt (29) and guide pin (30) for an exact positioning in mould table (4) (fig. 3).

3. A device according to claim 1 or 2, **characterised in that** a tapered pin is provided for attachment of centring piece (28).

4. A device according to claim 1 or 2, **characterised in that** a cylindrical pin is provided for attachment of centring piece (28).

5. A device according to claim 1, **characterised in that** centring piece (28) is arranged in axially displaceable manner in a guide groove (22) positioned at the bottom side of mould table (4).

6. A device according to claim 5, **characterised in that** centring piece (28) is provided with an oblong hole (32) passed by a tensioning bolt (29) (figs. 5, 6).

7. A device according to claim 1, **characterised in that** centring piece (34) is adapted as a spring-loaded guide pin inserted in a borehole (33) of annular collar (12) at the bottom side of mould table (4), said guide pin engaging in resilient manner in a centring face (36) adapted as a centring borehole on the bottom side of mould table (4) (figs. 7, 8).

8. A device according to claim 1, **characterised in that** centring piece (38) is adapted as a centring disc rotatably held on the bottom side of mould table (4), said disc being provided with a first centring face (40) at the periphery for engagement in centring face (8) of façon mould (10), and with a second circular centring face (42) being aligned, after rotation of centring disc (38), with circular accommodation borehole (6) for façon moulds (10).

9. A device according to claim 6, **characterised in that** centring disc (38) is provided on part of its periphery with external teeth (43) engaging in external teeth (45) of a rotatable toothed rim (44) for rotation of centring disc (3).

## Revendications

1. Dispositif permettant de fixer des matrices de type façon (10) pourvues de cavités de moulage (19) non étant à symétrie de révolution, ménagées en forme cylindrique circulaire à la périphérie et fixées au moyen de supports de matrices (7) s'engageant dans des rainures annulaires dans la table des matrices (4) d'une machine de production des comprimés, en particulier machine rotative de production des comprimés, **caractérisé en ce que** chaque matrice de type façon (10) comporte au moins une face de centrage (8; 36) associée à la cavité de moulage (19) non étant à symétrie de révolution, et que pour chaque matrice de type façon (10) une pièce de centrage (28; 23; 38) s'engageant dans la face de centrage (8; 36; 40) est prévue à la table des matrices (4) en manière détachable ou mobile.

2. Dispositif selon la revendication 1, **caractérisé en ce que** la pièce de centrage (28) est fixable pour le positionnement exact dans la table des matrices (4) en manière détachable par une vis de serrage (29) et une goupille de guidage (30) (fig. 3).

3. Dispositif selon la revendication 1 ou 2, **caractérisé en ce que** pour la fixation de la pièce de centrage (28) une goupille conique est prévue.

4. Dispositif selon la revendication 1 ou 2, **caractérisé en ce que** pour la fixation de la pièce de centrage (28) une goupille cylindrique est prévue.

5. Dispositif selon la revendication 1, **caractérisé en ce que** la pièce de centrage (28) est agencée dans une rainure de guidage (22) ménagée au côté inférieur de la table des matrices (4) en manière déplaçable axialement.

6. Dispositif selon la revendication 5, **caractérisé en ce que** la pièce de centrage (28) est pourvue d'un trou oblong (32) traversé par une vis de serrage (29) (fig. 5, 6).

7. Dispositif selon la revendication 1, **caractérisé en ce que** la pièce de centrage (34) est agencée comme une goupille de guidage (4) chargée par ressort et insérée dans une forure (33) du collet annulaire (12) au côté inférieur de la table des matrices (4), ladite goupille de guidage s'engageant en manière élastique dans une face de centrage (36) agencée comme une forure de centrage au côté inférieur de la matrice de type façon (10) (fig. 7, 8).

8. Dispositif selon la revendication 1, **caractérisé en ce que** la pièce de centrage (38) est agencée comme un disque de centrage logé en manière rotative sur le côté inférieur de la table des matrices (4), ledit disque de centrage étant pourvu d'une première face de centrage (40) à la périphérie pour l'engagement dans la face de centrage (8) de la matrice de type façon (10) et d'une deuxième face de centrage (42) circulaire, qui s'aligne après la rotation du disque de centrage (38) avec la forure de réception (6) circulaire pour les matrices de type façon (10).

9. Dispositif selon la revendication 6, **caractérisé en ce que** le disque de centrage (38) est pourvu sur une partie de sa périphérie d'une denture extérieure (43), qui s'engage pour la rotation du disque de centrage (38) dans la denture extérieure (45) d'une couronne dentée (44).
